# EUROPÄISCHE PATENTANMELDUNG

(11) **EP 2 447 020 A1**
(43) Veröffentlichungstag der Anmeldung: **02.05.2012**
(21) Anmeldenummer: 11008742.6
(22) Anmeldetag: 02.11.2011
(51) Int. Cl.: B26D 5/00, B02C 25/00, B30B 9/32

(54) **Steuerungssystem für eine Kompaktiervorrichtung**

(30) Priorität: 02.11.2010 DE 102010050247
(71) Anmelder: Envipco Holding N.V., 1015 DE Amsterdam (NL)
(72) Erfinder: Brünen, Frank, 48485 Neuenkirchen (DE)
(74) Vertreter: Bremer, Ulrich

(57) **Zusammenfassung**

Die Erfindung betrifft ein Steuerungssystem (16) für eine Kompaktiervorrichtung (1) zum Kompaktieren zugeführter Behälter, wobei das Steuerungssystem eine Wechselspannungsquelle (18) zum Anlegen einer Wechselspannung (Uac) an einen Asynchron- Elektromotor (5) der Kompaktiervorrichtung (1) aufweist.

Erfindungsgemäß ist vorgesehen, dass das Steuerungssystem (16) weiterhin aufweist:
eine Messeinrichtung (20) zum Messen einer Phasendifferenz zwischen der angelegten Wechselspannung (Uac) und einem durch den Elektromotor (5) fließenden Laststrom (lac), und
eine Bewertungseinrichtung (21) zum Ermitteln eines Kompaktiervorgangs aus der gemessenen Phasendifferenz.

## Beschreibung

Die Erfindung betrifft ein Steuerungssystem für eine Kompaktiervorrichtung und ein entsprechendes Steuerungsverfahren.

Eine derartige Kompaktiervorrichtung ist z. B. in der DE 10 2008 057 137 A1 gezeigt. Ein Elektromotor steuert zwei sich gegensinnig drehende Walzen an, die eingegebene Behälter erfassen, perforieren und zwischen sich verdichten. Die Zuführung der Behälter erfolgt Ober eine Eingabeöffnung und eine als Zuführeinrichtung dienende Paddelwelle mit radial abstehenden, abgewinkelten Paddeln.

Derartige Kompaktiervorrichtungen dienen insbesondere zur Rücknahme von mit einem Pfand-Symbol versehenen Behältern. Der Benutzer gibt nacheinander mehrere derartige Behälter ein, um nachfolgend z. B. einen Wertbon mit einer Angabe der Gesamt-Anzahl zurückgegebener Behälter und einem Gesamtpfand zu erhalten. Hierzu werden die Behälter zum Teil vorab gescannt, um das Vorhandensein eines entsprechenden Pfandsymbols zu prüfen und die Anzahl der Behälter zu ermitteln.

Die DE 42 07 292 C2 beschreibt einen Aktenvernichter mit einem Schneid- oder Reißwerk zum Zerreißen von papierähnlichem Material, das über einen Asynchronmotor und ein Getriebe angetrieben wird. Der Asynchronmotor ist ein polumschaltbarer Einphasen-2/4-Polmotor, wobei eine Erhöhung des Anfangsdrehmomentes durch entsprechende Bestromung der Ständerwicklungen vorgesehen ist. Hierbei wird die Drehzahl- Drehmoment-Kennlinie des Motors an eine gegebene Soll-Drehzahl-Drehmoment- Kennlinie angepasst, indem die Polpaarzahl und der Ständerwicklungsparameter geeignet gewählt werden.

Weiterhin sind Schaltungsanordnungen zum Messen von Überlasten eines Wechselstrommotors durch Auswerten einer Phasendifferenz bekannt. Die DE 28 44 548 A1 schlägt hierzu vor, eine Phasendifferenz zwischen der angelegten Wechselspannung und dem ermittelten Motorstrom durch einen Phasendetektor zur Erzeugung einer Folge von Impulsen und eine Gleichrichterschaltung zu ermitteln.

Der Erfindung liegt die Aufgabe zu Grunde, ein Steuerungssystem für eine Kompaktiervorrichtung und ein entsprechendes Steuerungsverfahren zu schaffen, die einen sicheren Betrieb und eine hohe Funktionalität gewährleisten.

Diese Aufgabe wird durch ein Steuerungssystem nach Anspruch 1 sowie ein Verfahren nach Anspruch 10 gelöst. Weiterhin wird ein Gesamt- System aus dem Steuerungssystem und der angesteuerten Kompaktiervorrichtung geschaffen.

Der Erfindung liegt der Gedanke zu Grunde, Kompaktiervorgänge als zeitweise Belastungen bzw. Erhöhungen der Motorlast des die Verdichtungseinrichtung antreibenden Asynchronmotors zu ermitteln. Wenn die sich gegenläufig drehenden Walzen Behälter erfassen, perforieren und verdichten, steigt die Motorlast des antreibenden Asynchronmotors. Eine derartige erhöhte Motorlast des antreibenden Asynchronmotors kann als Phasenverschiebung zwischen der angelegten Wechselspannung und dem sich einstellenden Laststrom ermittelt werden.

Indem somit das zeitliche Verhalten dieser Phasenverschiebung überwacht wird, können einzelne Kompaktiervorgänge bereits aus dieser Ansteuerung des Elektromotors ermittelt werden. Da die Behälter jeweils einzeln erfasst und kompaktiert werden, können mehrere aufeinander folgende Kompaktiervorgänge jeweils als zeitweise Erhöhungen der Phasenverschiebung ermittelt werden.

Die erfindungsgemäße Ermittlung der Anzahl von Kompaktiervorgängen erfordert somit grundsätzlich keine ergänzende bzw. keine relevante zusätzliche Hardware; es ist lediglich die Phasenverschiebung zwischen der angelegten Wechselspannung und dem sich einstellenden Laststrom zu ermitteln. Die Wechselspannung kann hierbei mehrphasig, Insbesondere dreiphasig, oder auch einphasig sein, um hiermit in bekannter Weise einen Asynchronmotor anzutreiben.

Anders als bei herkömmlichen Überwachungssystemen wird die Phasenverschiebung somit nicht bzw. nicht nur für einen Überlastschutz eingesetzt, sondern zur Ermittlung eines zeitlich abgeschlossenen, ordnungsgemäßen Kompaktiervorganges.

Die erfindungsgemäße Ermittlung der Anzahl von Kompaktiervorgängen kann grundsätzlich auch ergänzend zu einer vorherigen Detektierung der zugeführten Behälter mittels Scannen eines Pfandwertsymbols erfolgen.

Erfindungsgemäß wird vorteilhafterweise bei Betrieb des Kompaktors zunächst ein Leerlaufbetrieb mit nicht belasteten Walzen als Leerlaufphase ermittelt, um hierdurch einen Schwellwert festzulegen. Eine nachfolgende Kompaktierung kann somit als Überschreiten des Schwellwertes sicher erkannt werden, auch bei sehr kleinen Belastungen des Motors durch z. B. dünne Kunststoffbehälter mit geringer Steifigkeit. Diese Grundauslastung bzw. der Schwellwert kann von dem Steuerungssystem jeweils aktuell neu berechnet werden, um langfristige Änderungen durch z. B. Temperaturschwankungen und Alterung jeweils dynamisch zu erfassen. Somit sind erfindungsgemäß keine einmaligen oder nachfolgenden Kalibrierungen erforderlich.

Ergänzend zu der Motorlast kann vorteilhafterweise die Drehzahl des Elektromotors überwacht und sowohl zur Bewertung von Verdichtungsvorgängen als auch zur Ermittlung von Störungen, z. B. einer Blockade herangezogen werden.

Bei der Auswertung kann das zeitliche Verhaltens der Phasenverschlebung nach Überschreiten des Schwellwertes und bis zum nachfolgenden Unterschreiten des Schwellwertes untersucht werden; hierzu kann ein Kriterium für einen ordnungsgemäßen Kompaktiervorgang festgelegt werden. So kann als Kriterium festgelegt sein, dass eine Zeitspanne zwischen den Zeitpunkten des Überschreitens und Unterschreitens ermittelt und mit einem Mindestwert verglichen wird, um kurzzeitige Überschreitungen des Schwellwertes nicht als Kompaktiervorgang zu ermitteln. Weiterhin oder alternativ kann das Kriterium auch eine Größe des Peaks der Phasenverschiebung mit einer Mindestgröße vergleichen und/oder einen Mittelwert über die Zeitspanne bilden und mit einem Vergleichswert vergleichen. Weiterhin oder alternativ kann auch eine Tiefpassfilterung des Messwertes der Phasenverschiebung durchgeführt werden, um kurzzeitige Überschreitungen des Schwellwertes nicht zu berücksichtigen.

Wenn aus dem zeitlichen Verhalten der Phasenverschiebung ein Kompaktiervorgang ermittelt worden ist, kann nachfolgend dieses Ereignis bzw. ein entsprechendes Signal signiert und zwischengespeichert werden. Zur Signierung kann z. B. eine Batterie gepufferter Echtzeituhr zur Erzeugung eines Zeitstempels verwendet werden. Somit werden die einzelnen Kompaktiervorgänge signiert zwischengespeichert, um nach Beendigung des Kompaktierbetriebes die Gesamtanzahl erfasster Kompaktiervorgänge abrufen zu können.

Somit ist eine sichere, vor Störungen oder Fälschungen gesicherte Erfassung der Anzahl kompaktierter Behälter möglich.

Die Erfindung wird im Folgenden anhand der beiliegenden Zeichnungen an einer Ausführungsform näher erläutert. Es zeigen:
- Fig. 1: eine Kompaktiervorrichtung mit einem erfindungsgemäßen Steuerungssystem gemäß einer Ausführungsform;
- Fig. 2: eine schematisierte Darstellung eines zeitlichen Verlaufs der Messung eines Kompaktiervorgangs.

Eine Kompaktiervorrichtung 1 wird gebildet durch eine Verdichtungseinrichtung 2, eine Zuführeinrichtung 4 sowie einen als Asynchronmotor ausgebildeten Elektromotor 5 zum Antreiben sowohl der Verdichtungseinrichtung 2 als auch der Zuführeinrichtung 4. Die Verdichtungseinrichtung 2 und die Zuführeinrichtung 4 sind in einem Gehäuse 6 aufgenommen, das gemäß der gezeigten Darstellung an seiner Oberseite eine Zuführöffnung 6a und an seiner Unterseite eine Ausgabeöffnung 6b aufweist. Die Verdichtungseinrichtung 2 weist zwei sich gegenläufig drehende Walzen 2a und 2b auf, die in an sich bekannter Weise von oben zugeführte Behälter erfassen, perforieren und verdichten. Die Walzen 2a, 2b sind mit festem Abstand zueinander vorgesehen und über ein Getriebe miteinander gekoppelt; ihre Funktionsweise ist als solche z. B. aus der DE 10 2008 057 137 A1 bekannt; sie können somit einzelne, in axialer Richtung angeordnete, gegenseitig in Zwischenräume greifende Abschnitte oder Scheiben zum Perforieren und zum Zusammendrücken der Behälter aufweisen. Die Walzen 2a, 2b sind vorzugsweise am bzw. im Gehäuse 6 gelagert.

Die Zuführeinrichtung 4 weist eine im Gehäuse 6 gelagerte Paddelwelle 8 mit seitlich abstehenden, abgewinkelten Paddeln 9 zum Erfassen und Befördern zugeführter Behälter auf. Zwischen der Paddelwelle 8 mit Paddel 9 und dem Gehäuse 6 ist ein Rückführblech 10 vorgesehen, um Behälter, die nicht von der Verdichtungseinrichtung 2 erfasst worden sind, mittels der Paddel 9 wieder zurückzuführen. Gegenüber der Paddelwelle 8 ist eine Rutsche 12 vorgesehen, die an dem Gehäuse 6 befestigt oder als Teil des Gehäuses 6 ausgebildet ist und in die Zuführöffnung 6a zugeführte Behälter zu den sich gegensinnig drehenden Walzen 2a, 2b zuführt.

Ein in die Zuführöffnung 6a eingegebener Behälter gelangt direkt auf die Rutsche 12 oder wird durch die bewegten Paddeln 9 zu der Rutsche 12 befördert, und rutscht nachfolgend in den mittleren Bereich zwischen die Walzen 2a, 2b, die mit ihren Abschnitten oder Scheiben den Behälter perforieren und zusammendrücken. Der Behälter gelangt somit zwischen die Walzen 2a, 2b und wird durch diese kompaktiert bzw. verdichtet, und im verdichteten Zustand nach unten durch die Ausgabeöffnung 6b abgegeben.

Die Verdichtungseinrichtung 2 wird über eine hier nicht detaillierter gezeigtes Getriebe 14 von dem Elektromotor 5 angetrieben, wobei das Getriebe 14 - wie hier angedeutet - Zahnräder und gegebenenfalls Antriebsketten bzw. Zahnketten aufweist. In Figur 1 nicht gezeigt ist der entsprechende Antrieb der Zuführeinrichtung 4 durch den Elektromotor 5.

Der Elektromotor 5 wird durch ein erfindungsgemäßes Steuerungssystem 16 angesteuert, das eine Wechselspannungsquelle 18 aufweist. Bei der in Figur 1 gezeigten Ausführungsform ist der Asynchrommotor 5 einphasig mit Motorstromanschlüssen 5a und 5b ausgebildet (z. B. als Kondensatormotor); er kann jedoch z. B. auch dreiphasig ausgebildet sein und durch eine dreiphasige Wechselspannungsquelle 18 gespeist werden.

Eine Messeinrichtung 20 misst eine Phasenverschiebung Δϕ zwischen der ausgegebenen Wechselspannung Uac und dem Laststrom lac in dem

Wechselstromkreis bzw. Laststromkreis des Elektromotors 5 und gibt ein Messsignal S1 an eine Bewertungseinrichtung 21 des Steuerungssystems 16 aus.

Diese Messeinrichtung 20 kann unterschiedlich ausgebildet sein. Messeinrichtungen zur Ermittlung einer Phasenverschiebung sind als solche bekannt. Bei einem dreiphasigen Asynchronmotor reicht grundsätzlich die Detektion der Phasenverschiebung an einer der Phasen.

Somit kann z. B. aus der Wechseispannung (bzw. bei Drehstrom von einer Phase) der Spannungsabfall an einer Diode erfasst und über eine nachgeschaltete Verstärkerschaltung ein Rechtecksignal proportional zu dieser Spannung erzeugt werden. Über einen Shunt-Widerstand wird weiterhin der Motorstrom bzw. Laststrom erfasst, d.h. ein Messsignal als Spannungsabfall an dem Shunt-Widerstand erzeugt und wiederum über eine nachgeschaltete Verstärkerschaltung ein Rechtecksignal erzeugt, das somit proportional zu dem Laststrom ist. Beide Rechtecksignale werden dann auf ein XOR-Glied (Exclusiv-OR) geschaltet, dessen Ausgangssignal nun proportional zu der Phasenverschiebung Δϕ ist.

Weiterhin ist eine Drehzahlerkennung vorgesehen, die durch eine am Elektromotor 5 (oder an den Walzen 2a, 2b) vorgesehene, in Figur 1 angedeutete Zählscheibe 22 und einen Sensor 23 gebildet wird, der an die Bewertungseinrichtung 21 z. B. ein Analogsignal S2 ausgibt, das Impulse enthält, deren Frequenz proportional der Drehfrequenz ist.

Die Bewertungseinrichtung 21 stellt vorteilhafterweise auch eine Steuereinrichtung dar, die über Steuersignale S3a, S3b die Wechselspannungsquelle 18 und/oder den Asynchronmotor 5 ansteuert.

In Figur 2 ist beispielhaft das Messsignal der Phasenverschiebung Δϕ in Abhängigkeit der Zeit t gezeigt. Je nach dem Widerstand, den die gegenläufig drehenden Walzen 2a, 2b durch eingeführte Behälter erfahren, ändert sich die Motorlast des Asynchron-Elektromotors 5 und somit die Phasenverschiebung Δϕ zwischen der Spannung Uac und dem Laststrom lac. Bei größerer Rotorlast steigt diese Phasenverschiebung Δϕ. In Fig. 2 liegt von t0 bis t1 ein Leerlaufwert (Ruhewert) Δϕ0 vor, der dem Leerlaufbetrieb der sich gegenläufig drehenden Walzen 2a, 2b ohne Belastung durch eingeführte Behälter entspricht. Dieser Ruhewert Δϕ0 kann direkt als Schwellwert zum Erkennen einer Belastung verwendet werden, oder es wird wie in Fig. 2 gezeigt ein Schwellwert Δϕ1 als etwas höherer Wert gebildet.

Zum Zeitpunkt t1 gelangt ein Behälter zwischen die Walzen 2a, 2b und wird nachfolgend perforiert und verdichtet. Je nach Formgebung und Position des eingeführten Behälters können unterschiedliche Belastungen und mehrere Belastungsspitzen auftreten, die erfindungsgemäß als ein einziger Kompaktiervorgang bzw. Verdichtungsvorgang erkannt werden, bei dem die Phasenverschiebung Δϕ erhöht ist, d.h. Δϕ > Δϕ1.

Zum Zeitpunkt t2 ist der Verdichtungsvorgang bei Unterschreiten des Schwellwerts Δϕ1 beendet und wird der kompaktierte Behälter nach unten von den Walzen 2a, 2b freigegeben, um nachfolgend durch die Ausgabeöffnung 6b nach unten zu fallen. Nachfolgend wird somit wiederum der Ruhewert Δϕ0 erreicht. Somit gibt das Diagramm der Figur 2 einen einzigen Kompaktiervorgang wieder.

Der Ruhewert kann sich im Laufe der Zeit auch ändern, insbesondere aufgrund Temperaturänderungen, Alterung, Verschleiß usw. Die Software der Bewertungseinrichtung 21 kann derartige langsame, allmähliche Änderungen solchen Langzeit-Änderungen zuordnen und somit Δϕ0 und Δϕ1 korrigieren.

Weiterhin kann auch zur Ermittlung der Beendigung des Kompaktiervorganges ein anderer Schwellwert als für die Ermittlung des Beginns des Kompaktiervorgangs festgelegt werden, d.h. ein unterer und ein oberer Schwellwert.

Um einen ordnungsgemäßen Kompaktiervorgang von z. B. kurzzeitigen Überschreitungen und/oder Störungen durch z. B. Blockaden unterscheiden zu können, kann mindestens ein Zusatzkriterium K1 festgelegt werden, das das zeitliche Verhaltens der Phasenverschiebung nach Überschreiten des Schwellwertes Δϕ1 untersucht. So kann die Zeitspanne Δt zwischen den Zeitpunkten des Überschreitens und Unterschreitens ermittelt und mit einem Mindestwert verglichen werden, um kurzzeitige Überschreitungen des Schwellwertes nicht als Kompaktiervorgang zu ermitteln. Hierzu kann eine Tiefpassfilterung des Messwertes der Phasenverschiebung erfolgen. Weiterhin oder alternativ kann das Kriterium K1 auch eine Größe des Peaks ϕp der Phasenverschiebung mit einer Mindestgröße vergleichen und/oder einen Mittelwert Δϕm des Messwertes der Phasenverschiebung über die Zeitspanne Δt bilden und mit einem Vergleichswert vergleichen.

Die Bewertungseinrichtung 21 gibt ein Bewertungssignal S4 an eine Signiereinrichtung 25 aus, an die weiterhin eine Batterie gepufferte Echtzeituhr 24 angeschlossen ist, die Zeitsignale S5 zuführt. Die Signiereinrichtung 25 kann z. B. auch in der Bewertungseinrichtung 21 integriert sein. Die Signiereinrichtung 25 kann somit signierte, mit Zeitstempel versehene Bewertungssignale S6 an einen Zwischenspeicher 26, z. B. Flash-Speicher, ausgeben, in dem die mehreren Kompaktiervorgänge aufgenommen und z. B. auch gezählt werden.

Eine zentrale Ausgabeeinrichtung 28 kann die in dem Zwischenspeicher 26 gespeicherten Kompaktiervorgänge abrufen; hierzu sind ein Freigabeeingang 28a zur Aufnahme eines Freigabesignals S8 (zum Löschen des Zwischenspeichers 26) und Meldeausgänge 28b, 28c zur Ausgabe von Kompaktiersignalen S9 und Störungssignalen S10 vorgesehen.

Weiterhin ist die zentrale Ausgabeeinrichtung 28 vorteilhafterweise mit einer Datenschnittstelle 30, z. B. einer seriellen Datenschnittstelle, zum Abrufen der gespeicherten Daten über die einzelnen Kompaktiervorgänge mitsamt Zeitangaben vorgesehen.

Bei Inbetriebnahme durch ein Einschalt-Signal an die Bewertungseinrichtung 21 startet die Bewertungseinrichtung 21 zunächst für eine vorgegebene Zeitspanne einen Leerlaufbetrieb des Elektromotors 5. Während eines nachfolgenden Verdichtungsbetriebs wird der Elektromotor 5 überwacht und die Kompaktierergebnisse gespeichert.

Blockiert der Elektromotor 5, so wird dies durch die Drehzahl- und Belastungsüberwachung mittels der Drehzahlüberwachungseinrichtung 22, 23 und der Messeinrichtung 20 erkannt, und der Elektromotor 5 gestoppt. Um diese Blockade zu beseitigen wird der Elektromotor 5 vorzugsweise eine gewisse Zeit mit der entgegengesetzten, rückwärtigen Drehrichtung angesteuert. Nach Ablauf dieser Zeit wird der Elektromotor 5 für eine vorgegebene Zeitspanne als "Freiraumzeit" wieder in der Vorwärtsdrehrichtung angesteuert.

## Patentansprüche

1. Steuerungssystem (16) für eine Kompaktiervorrichtung (1) zum Kompaktieren zugeführter Behälter,
wobei das Steuerungssystem eine Wechselspannungsquelle.(18) zum Anlegen einer Wechselspannung (Uac) an einen Asynchron- Elektromotor (5) der Kompaktiervorrichtung (1) aufweist,
**dadurch gekennzeichnet, dass**
das Steuerungssystem (16) weiterhin aufweist:
eine Messeinrichtung (20) zum Messen einer Phasendifferenz (Δϕ) zwischen der angelegten Wechselspannung (Uac) und einem durch den Elektromotor (5) fließenden Laststrom (lac), und
eine Bewertungseinrichtung (21) zum Ermitteln eines Kompaktiervorgangs aus der gemessenen Phasendifferenz (Δϕ).

2. Steuerungssystemnach Anspruch 1, **dadurch gekennzeichnet, dass** die Messeinrichtung (20) ein Phasendifferenz-Messsignal (S1) an die Bewertungseinrichtung (21) ausgibt, und
die Bewertungseinrichtung (21) einen Leerlaufwert (Δϕ0) des Phasendifferenz-Messsignals (S1) ermittelt und hieraus einen Schwellwert (Δϕ1) festlegt und einen Kompaktiervorgang als Überschreiten des Schwellwertes ermittelt.

3. Steuerungssystem nach Anspruch 2, **dadurch gekennzeichnet, dass** die Bewertungseinrichtung (21) eine Erhöhung der Phasenverschiebung (Δϕ) gegenüber dem Leerlaufwert (Δϕ0) und/oder dem Schwellwert (Δϕ1) als Motorlast durch Komprimieren eines Behälters auslegt.

4. Steuerungssystem nach Anspruch 2 oder 3, **dadurch gekennzeichnet, dass** die Bewertungseinrichtung (21) die Phasenverschiebung
(Δϕ) mit mindestens einem über dem Leerlaufwert (Δϕ0) liegenden Schwellwert (Δϕ1) vergleicht und eine Zeitspanne (Δt) zwischen dem Überschreiten des Schwellwertes und einem nachfolgenden Unterschreiten des Schwellwertes (Δϕ1) oder eines weiteren Schwellwertes direkt oder in Abhängigkeit mindestens eines weiteren Kriteriums (K1) als einen einzigen Kompaktiervorgang bewertet, und die Anzahl der ermittelten Kompaktiervorgänge zählt.

5. Steuerungssystem nach Anspruch 4, **dadurch gekennzeichnet, dass** das mindestens eine weitere Kriterium (k1) eine oder mehrere der folgenden Bewertungen beinhalt:
Vergleich einer Zeitspanne (Δt) zwischen den Zeitpunkten des Überschreitens und Unterschreitens des mindestens einen Schwellwertes mit einem Mindestwert,
Vergleich einer Größe des Peaks (ϕρ) der Phasenverschiebung (Δϕ) mit einer Mindestgröße;
Ermittlung eines Mittelwertes (Δϕm) über die Zeitspanne (Δt) und Vergleich mit einem Vergleichswert,
Tiefpassfilterung des Messwertes der Phasenverschiebung .

6. Steuerungssystem nach einem der vorherigen Ansprüche, **dadurch gekennzeichnet, dass** es Mittel (24, 25) zur Erzeugung eines Zeitstempels, z. B. eine mit einer batteriegepufferten Echtzeituhr (24) verbundene Signiereinrichtung (25) aufweist, zur Erzeugung signierter Bewertungssignale (S6) und Ausgabe in einen Zwischenspeicher (26), wobei es die Anzahl der ermittelten Kompaktiervorgänge zählt, wobei bei Eingabe eines Abrufsignals (28a) ein Ausgabesignal mit der Anzahl ermittelter Kompaktiervorgänge aus dem Zwischenspeicher (26) abrufbar ist.

7. Steuerungssystem nach einem der vorherigen Ansprüche, **dadurch gekennzeichnet, dass** die Bewertungseinrichtung (21) als Steuereinrichtung zur Steuerung des Betrieb des Elektromotors (5) Ober Steuersignale (S3a, S3b) ausgebildet ist.

8. Steuerungssystem nach einem der vorherigen Ansprüche, **dadurch gekennzeichnet, dass** es eine Drehzahlüberwachungseinrichtung (22, 23) aufweist zur Ermittlung einer Drehzahl des Elektromotors (5) und zur Ausgabe eines Drehzahlsignals (S2) an die Bewertungseinrichtung (21).

9. Steuerungssystem nach Anspruch 8, **dadurch gekennzeichnet, dass** es den Elektromotor (5) auf Störungen, z. B. Blockaden, überwacht, wobei zur Überwachung des Elektromotors (5) die Drehzahl des Elektromotors (5) und aus der Phaseverschiebung die Motorlast überwacht wird und bei Erkennen eines Fehlers oder einer Blockade des Elektromotors (5) dieser gestoppt wird.

10. Steuerungssystem nach Anspruch 9, **dadurch gekennzeichnet, dass**
es bei Ermittlung einer Blockade des Elektromotors (5) den Elektromotor (5) eine vorgegebene Zeitspanne mit entgegengesetzter Drehrichtung in einem Blockade-Beseitigungsbetrieb ansteuert, und nach Ablauf der Zeitspanne den Elektromotor (5) für eine Freiraumzeit wieder in Vorwärtsrichtung ansteuert.

11. System aus einem Steuerungssystem (16) nach einem der vorherigen
Ansprüche und der von dem Steuerungssystem (16) angesteuerten Kompaktiervorrichtung (1), die den Elektromotor (5) und eine vom Steuerungssystem (16) angesteuerte Zuführeinrichtung (4) aufweist.

12. Verfahren zur Steuerung einer Kontaktierungsvorrichtung (1), bei dem
mindestens ein Elektromotor (5) einer Kompaktiervorrichtung (1) mit einer mindestens einphasigen Wechselspannung (Uac) versorgt wird, eine Phasenverschiebung (Δϕ) zwischen der Wechselspannung (Uac) und einem durch den Elektromotor (5) fließenden Wechselstrom (lac) ermittelt wird,
das zeitliche Verhalten der ermittelten Phasenverschiebung (Δϕ) bewertet wird, und
aus der Bewertung Kompaktiervorgänge ermittelt werden.

13. Verfahren nach dem Anspruch 12, **dadurch gekennzeichnet, dass**
eine Anzahl von Kompaktiervorgängen ermittelt wird.

14. Verfahren nach Anspruch 13, **dadurch gekennzeichnet, dass** bei Ermittlung eines Kompaktiervorgangs ein zeitlich signiertes Signal (S6) erzeugt und zwischengespeichert wird,
wobei nachfolgend eine Gesamtanzahl ermittelter Kompaktiervorgänge abrufbar ist.

15. Verfahren nach einem der Ansprüche 12 bis 14, **dadurch gekennzeichnet, dass** ergänzend eine Drehzahl des Elektromotors (5) gemessen und bewertet wird,
wobei in Abhängigkeit der ermittelten Phasenverschiebung (Δϕ) und der Motordrehzahl fehlerhafte Zustände des Elektromotors (5) ermittelt werden.
